# EUROPÄISCHE PATENTSCHRIFT

(11) **EP 2 659 735 B1**
(45) Veröffentlichungstag und Bekanntmachung des Hinweises auf die Patenterteilung: **11.04.2018**
(21) Anmeldenummer: 12725642.8
(22) Anmeldetag: 09.05.2012
(51) Int. Cl.: H05B 39/06

(54) **SIGNALISIERUNGSVORRICHTUNG UND SENSORVORRICHTUNG**
SIGNALLING APPARATUS AND SENSOR APPARATUS
DISPOSITIF DE SIGNALISATION ET DISPOSITIF DE DÉTECTION

(30) Priorität: 30.05.2011 DE 102011076672
(43) Veröffentlichungstag der Anmeldung: 06.11.2013
(73) Patentinhaber: OSRAM GmbH, 80807 München (DE)
(72) Erfinder: LOTT, Jörg, 83339 Chieming (DE)
(86) Internationale Anmeldenummer: PCT/EP2012/058543
(87) Internationale Veröffentlichungsnummer: WO 2012/163641

(56) Entgegenhaltungen:
- WO-A1-2010/013177
- US-A1- 2006 232 219

## Beschreibung

### Technisches Gebiet

Die vorliegende Erfindung betrifft eine Signalisierungsvorrichtung mit einem ersten Signalisierungsleuchtmittel, einem zweiten Signalisierungsleuchtmittel, und einer Steuervorrichtung mit mindestens einem Informationseingang zum Koppeln mit einer Informationsquelle, wobei die Steuervorrichtung ausgelegt ist, das erste und das zweite Signalisierungsleuchtmittel in Abhängigkeit des Signals am Informationseingang anzusteuern, um einen von vier Zuständen einzustellen, wobei im ersten Zustand nur das erste Signalisierungsleuchtmittel eingeschaltet ist, im zweiten Zustand nur das zweite Signalisierungsleuchtmittel, im dritten Zustand das erste und das zweite Signalisierungsleuchtmittel, wobei im vierten Zustand das erste und das zweite Signalisierungsleuchtmittel ausgeschaltet sind. Sie betrifft überdies eine Sensorvorrichtung zum Betreiben einer Beleuchtungsvorrichtung mit einer derartigen Signalisierungsvorrichtung.

### Stand der Technik

Eine derartige Signalisierungsvorrichtung ist aus dem Stand der Technik bekannt. Dabei weist die Steuervorrichtung einen ersten Ausgang auf, mit dem das erste Signalisierungsleuchtmittel gekoppelt ist, sowie einen zweiten Ausgang, mit dem das zweite Signalisierungsleuchtmittel gekoppelt ist, so dass die beiden Signalisierungsleuchtmittel parallel betrieben werden.

Am Informationseingang kann beispielsweise ein Bewegungssensor zum Erfassen einer Bewegung, ein Fototransistor zum Erfassen einer Umgebungshelligkeit und/oder eine IR(infrarot)-Signal-Empfangsvorrichtung gekoppelt sein. Die Kombination aus einer derartigen Signalisierungsvorrichtung und so genannten Sensorhilfsvorrichtungen beziehungsweise einer IR-Signal-Empfangsvorrichtung stellen Sensorvorrichtungen dar, die beispielsweise in Lichtsteuersystemen mit mehreren verteilten Messstellen eingesetzt werden. Mehrere derartige Sensorvorrichtungen sind dann bevorzugt mit einer übergeordneten Zentralsteuervorrichtung gekoppelt, wobei diese übergeordnete Zentralsteuervorrichtung ein Netzteil umfasst, das auch die angeschlossenen Sensorvorrichtungen versorgt. Anstelle einer IR-Signal-Empfangsvorrichtung können auch andere Vorrichtungen zur Einspeisung einer Information in die Signalisierungsvorrichtung verwendet werden, beispielsweise eine DALI-Sendevorrichtung. Generell kann die eingespeiste Information zur Konfiguration des Lichtsteuersystems benutzt werden, beispielsweise ab welchem Helligkeitswert Beleuchtungsvorrichtungen zugeschaltet werden sollen oder wie lange nach Erfassung einer Bewegung eine Beleuchtungsvorrichtung im eingeschalteten Zustand verbleiben soll.

Die jeweilige Signalisierungsvorrichtung der entsprechenden Sensorvorrichtung wird dazu verwendet, dem Benutzer ein optisches Feedback zu geben, das heißt ob der Konfigurationsvorgang erfolgreich absolviert wurde oder nicht. Insofern braucht eine derartige Sensorvorrichtung keine eigene IR-Sendevorrichtung zu umfassen oder eine DALI-Sendevorrichtung.

Bei der bekannten Betriebsweise der beiden Signalisierungsleuchtmittel ergibt sich ein unerwünscht hoher Energieverbrauch. Besonders signifikant wird dieser Nachteil, wenn man sich vergegenwärtigt, dass bis zu vier derartige Sensorvorrichtungen an einer übergeordneten Zentralsteuervorrichtung für eine Beleuchtungsanlage eingesetzt werden.

Aus der DE 101 03 611 A1 ist eine Schaltungsanordnung zum Betreiben von mehreren Leuchtmitteln bekannt. Dabei sind alle Leuchtmittel zu ihrer Stromversorgung in einer Reihe an eine Stromquelle angeschlossen. Zum Ausschalten eines Leuchtmittels wird dieses mittels eines Überbrückungsglieds kurzgeschlossen. Die dort vorgestellten Leuchtmittel dienen der Beleuchtung und nicht der Signalisierung. Überdies ist die Umsetzung außerordentlich aufwändig, da ein potentialfreies Schalten jedes Leuchtmittels durch aufwändige Maßnahmen sichergestellt werden muss.

### Darstellung der Erfindung

Die Aufgabe der vorliegenden Erfindung besteht deshalb darin, eine eingangs genannte Signalisierungsvorrichtung derart weiterzubilden, dass eine Reduktion des Energieverbrauchs ermöglicht wird. Die Aufgabe besteht weiterhin darin, eine Sensorvorrichtung zum Betreiben einer Beleuchtungsvorrichtung entsprechend weiterzubilden.

Diese Aufgaben werden gelöst durch eine Signalisierungsvorrichtung mit den Merkmalen von Patentanspruch 1 sowie durch eine Sensorvorrichtung mit den Merkmalen von Patentanspruch 18.

Der vorliegenden Erfindung liegt die Erkenntnis zugrunde, dass bei der bekannten Signalisierungsvorrichtung in einem Ausführungsbeispiel im dritten Zustand jedes Signalisierungsleuchtmittel 5 mA sowie die Steuervorrichtung ebenfalls 5 mA an Strom verbraucht, insgesamt also 15 mA an Gesamtstrom verbraucht werden. Dies hat seine Ursache darin, dass die Signalisierungsleuchtmittel parallel betrieben werden. Werden nun die beiden Signalisierungsleuchtmittel im dritten Zustand in Serienschaltung betrieben, muss die Steuervorrichtung im Ausführungsbeispiel nur 10 mA, das heißt 5 mA für die beiden Signalisierungsleuchtmittel und 5 mA für die Steuervorrichtung selbst, bereitstellen. Durch diese Vorgehensweise kann mit minimalem Zusatzaufwand an Komponenten eine deutliche Energieeinsparung erzielt werden.

Ein erstes Ausführungsbeispiel zeichnet sich durch einen diskreten Aufbau aus. Dabei umfasst die Steuervorrichtung eine Brückenschaltung mit einem ersten, einem zweiten, einem dritten und einem vierten elektronischen Schalter, wobei der erste und der zweite elektronische Schalter in Parallelschaltung zwischen eine Versorgungsspannung und den Brückenmittelpunkt gekoppelt sind, wobei der dritte und der vierte elektronische Schalter in Parallelschaltung zwischen den Brückenmittelpunkt und ein Bezugspotential gekoppelt sind, wobei das erste Signalisierungsleuchtmittel seriell zum zweiten elektronischen Schalter gekoppelt ist, wobei das zweite Signalisierungsleuchtmittel seriell zum dritten elektronischen Schalter gekoppelt ist, wobei eine Ansteuervorrichtung vorgesehen ist, die ausgelegt ist, folgende Schaltzustände der elektronischen Schalter zu realisieren: a) erster Schalter aus; zweiter Schalter aus; dritter Schalter aus; vierter Schalter ein; b) erster Schalter ein; zweiter Schalter aus; dritter Schalter ein; vierter Schalter aus; c) erster Schalter aus; zweiter Schalter ein; dritter Schalter ein; vierter Schalter aus; und d) erster Schalter ein; zweiter Schalter aus; dritter Schalter aus; vierter Schalter ein. Im Schaltzustand c) werden demnach das erste und das zweite Signalisierungsleuchtmittel in Serienschaltung betrieben.

Bei einer alternativen Ausführungsform umfasst die Steuervorrichtung einen ersten, einen zweiten und einen dritten Anschluss, wobei der erste Anschluss dem ersten Signalisierungsleuchtmittel zugeordnet ist, wobei der zweite Anschluss dem zweiten Signalisierungsleuchtmittel zugeordnet ist, wobei der dritte Anschluss dem ersten und dem zweiten Signalisierungsleuchtmittel zugeordnet ist. Dabei ist die Steuervorrichtung bevorzugt als Mikrocontroller oder ASIC realisiert. Dabei ist die Steuervorrichtung weiterhin bevorzugt ausgelegt, zur Einstellung des ersten, des zweiten, des dritten und des vierten Zustands das Potential am ersten, am zweiten und am dritten Anschluss entsprechend zu schalten. Dabei wird bevorzugt aus den Schaltzuständen "High", "Low" und "Open" ausgewählt. Bevorzugt stellen die Anschlüsse digitale I/O-Pins dar. Mikrocontroller der mittleren Leistungsklasse verfügen in der Regel über ausreichend I/O-Anschlüsse, so dass zur Realisierung der vorliegenden Erfindung auf der Basis einer gattungsgemäßen Signalisierungsvorrichtung lediglich Softwareaufwand zu berücksichtigen ist.

Bei einer bevorzugten Ausführungsform ist das erste Signalisierungsleuchtmittel mit dem ersten Anschluss der Steuervorrichtung gekoppelt, das zweite Signalisierungsleuchtmittel mit dem zweiten Anschluss der Steuervorrichtung, wobei das erste Signalisierungsleuchtmittel unter Bildung eines Kopplungspunkts derart mit dem zweiten Signalisierungsleuchtmittel gekoppelt ist, dass das erste und das zweite Signalisierungsleuchtmittel vom ersten zum zweiten Anschluss oder umgekehrt seriell durchströmbar sind, wobei der Kopplungspunkt über eine Anpassvorrichtung mit dem dritten Anschluss der Steuervorrichtung gekoppelt ist. Dies stellt eine sehr einfache Realisierung der vorliegenden Erfindung dar.

Bevorzugt umfasst die Anpassvorrichtung mindestens einen ohmschen Widerstand. Besonders bevorzugt umfasst die Anpassvorrichtung jedoch die Serienschaltung eines ersten ohmschen Widerstands und einer ersten Diode, insbesondere Schottky-Diode, und die Serienschaltung eines zweiten ohmschen Widerstands und einer zweiten Diode, insbesondere Schottky-Diode, die zur Serienschaltung des ersten ohmschen Widerstands und der ersten Diode antiparallel geschaltet ist. Diese Realisierung berücksichtigt, dass unterschiedliche Signalisierungsleuchtmittel mit unterschiedlichen Spannungen zu betreiben sind, um eine optimale Ansteuerung sicherzustellen. Werden beispielsweise für die Signalisierungsleuchtmittel LEDs verwendet, so ist der bevorzugte Widerstandswert für eine LED, die im roten Wellenlängenbereich abstrahlt, ein anderer als für eine LED, die im grünen oder im blauen Wellenlängenbereich abstrahlt. Durch die soeben vorgestellte bevorzugte Ausführungsform lässt sich diesen Randbedingungen in optimaler Weise Rechnung tragen. Demnach ist es bevorzugt, wenn der erste ohmsche Widerstand einen anderen Widerstandswert aufweist als der zweite ohmsche Widerstand.

Dadurch wird das Mittelpunktpotential asymmetrisch gestaltet, was insbesondere den Betrieb verbessert, wenn eines der Signalisierungsleuchtmittel eine blaue LED darstellt.

Bei einer besonders bevorzugten Ausführungsform weist die Signalisierungsvorrichtung einen Anschluss zum Koppeln mit einer Gleichspannungsquelle auf, wobei die Signalisierungsvorrichtung weiterhin einen Spannungsregler umfasst, dessen Eingang mit dem Anschluss zum Koppeln mit einer Gleichspannungsquelle gekoppelt ist, wobei der Spannungsregler ausgelegt ist, an seinem Ausgang eine Spannung bereitzustellen, die kleiner ist als die an seinem Eingang anliegende Spannung. Dies eröffnet die Möglichkeit, einerseits für zumindest eines der Signalisierungsleuchtmittel die höhere Spannung, die am Anschluss zum Koppeln mit einer Gleichspannungsquelle anliegt, zur Verfügung zu stellen, während die Spannung am Ausgang des Spannungsreglers einer entsprechend ausgelegten Steuervorrichtung zur Verfügung gestellt wird. Je niedriger nämlich die Spannung, auf die die Steuervorrichtung ausgelegt ist, umso verlustärmer kann diese betrieben werden. Diese Konstellation trägt weiterhin dem Umstand Rechnung, dass unterhalb eines bestimmten Spannungswerts eine Serienschaltung zweier Signalisierungsleuchtmittel, insbesondere LEDs, nicht mehr möglich ist, während jedoch Steuervorrichtungen am Markt erhältlich sind, die auf einem derartig niedrigen Spannungsniveau noch arbeiten können. In konkreten Zahlenwerten kann beispielsweise an den Anschluss zum Koppeln mit einer Gleichspannungsquelle eine Gleichspannungsquelle mit einer Spannung von 5 V bis 6 V angelegt werden, während die Spannung am Ausgang des Spannungsreglers, die zur Versorgung der Steuervorrichtung verwendet wird, beispielsweise 3,3 V oder sogar noch weniger betragen kann.

Eine Ausführungsform, die von dieser vorteilhaften Gestaltung Gebrauch macht, umfasst einen elektronischen Schalter mit einer Steuerelektrode, einer Arbeitselektrode und einer Bezugselektrode, wobei die Steuervorrichtung mit dem Ausgang des Spannungsreglers gekoppelt ist, wobei das erste Signalisierungsleuchtmittel zwischen den Anschluss zum Koppeln mit einer Gleichspannungsquelle und die Arbeitselektrode des elektronischen Schalters gekoppelt ist, wobei der erste der drei Anschlüsse der Steuervorrichtung mit der Steuerelektrode des elektronischen Schalters gekoppelt ist, wobei das zweite Signalisierungsleuchtmittel zwischen den zweiten der drei Anschlüsse der Steuervorrichtung und die Bezugselektrode des elektronischen Schalters gekoppelt ist, wobei die Bezugselektrode des elektronischen Schalters über die Anpassschaltung mit dem dritten der drei Anschlüsse der Steuervorrichtung gekoppelt ist.

Bei einer weiteren besonders bevorzugten Ausführungsform der vorliegenden Erfindung umfasst die Steuervorrichtung einen Mikrocontroller und eine Treibervorrichtung, wobei der Mikrocontroller über eine erste und eine zweite Steuerleitung mit der Treibervorrichtung gekoppelt ist, wobei die Treibervorrichtung den ersten, den zweiten und den dritten Anschluss aufweist. Dabei ist der Mikrocontroller bevorzugt ausgelegt, über die erste und die zweite Steuerleitung Schaltsignale zum Einschalten des ersten oder des zweiten oder des ersten und des zweiten Signalisierungsleuchtmittels an die Treibervorrichtung anzulegen.

Diese Konstellation eröffnet nun die Möglichkeit, den Mikrocontroller mit dem Ausgang des Spannungsreglers zu koppeln und die Treibervorrichtung mit dem Anschluss zum Koppeln mit einer Gleichspannungsquelle. Dadurch, dass auf diese Weise der Mikrocontroller mit einer niedrigen Versorgungsspannung betrieben wird, kann zum einen eine Stromersparnis erzielt werden, zum anderen steht über die Treibervorrichtung eine genügend hohe Spannung zur Verfügung, um die beiden Signalisierungsleuchtmittel im dritten Zustand in Serie zu betreiben.

Generell ist das erste Signalisierungsleuchtmittel ausgelegt, eine Strahlung in einem ersten sichtbaren Wellenlängenbereich abzugeben, und das zweite Signalisierungsleuchtmittel ist ausgelegt, eine Strahlung in einem zweiten sichtbaren Wellenlängenbereich abzugeben, der vom ersten sichtbaren Wellenlängenbereich verschieden ist. Bei den Wellenlängenbereichen kann es sich insbesondere um den roten, den grünen und den blauen Wellenlängenbereich handeln.

Wie bereits erwähnt, stellt das erste und das zweite Signalisierungsleuchtmittel jeweils mindestens eine LED dar. In diesem Zusammenhang kann vorgesehen sein, dass seriell zum ersten Signalisierungsleuchtmittel ein erster ohmscher Widerstand und seriell zum zweiten Signalisierungsleuchtmittel ein zweiter ohmscher Widerstand gekoppelt ist.

Wie ebenfalls bereits erwähnt, weist die Steuervorrichtung bevorzugt mindestens einen Ausgang zum Ansteuern einer übergeordneten Zentralsteuervorrichtung in Abhängigkeit des Signals an dem mindestens einen Informationseingang auf.

Weitere vorteilhafte Ausführungsformen ergeben sich aus den Unteransprüchen. Die mit Bezug auf die erfindungsgemäße Signalisierungsvorrichtung vorgestellten bevorzugten Ausführungsformen und deren Vorteile gelten entsprechend, soweit anwendbar, für die erfindungsgemäße Sensorvorrichtung.

### Kurze Beschreibung der Zeichnung(en)

Im Nachfolgenden werden nunmehr Ausführungsbeispiele der vorliegenden Erfindung unter Bezugnahme auf die beigefügten Zeichnungen näher beschrieben. Es zeigen:
- Fig. 1: ein erstes Ausführungsbeispiel einer erfindungsgemäßen Signalisierungsvorrichtung;
- Fig. 2: eine Übersicht mit unterschiedlichen Schaltzuständen der Anschlüsse PB0, PB1, PB2 der Signalisierungsvorrichtung von Fig. 1 sowie die daraus resultierenden Ein- und Ausschaltzustände der LED1 und LED2;
- Fig. 3: in schematischer Darstellung ein zweites Aufführungsbeispiel einer erfindungsgemäßen Signalisierungsvorrichtung;
- Fig. 4: in schematischer Darstellung ein drittes Aufführungsbeispiel einer erfindungsgemäßen Signalisierungsvorrichtung;
- Fig. 5: in schematischer Darstellung ein viertes Aufführungsbeispiel einer erfindungsgemäßen Signalisierungsvorrichtung; und
- Fig. 6: ein Ausführungsbeispiel einer erfindungsgemäßen Sensorvorrichtung.

### Bevorzugte Ausführung der Erfindung

In den nachfolgenden Ausführungen werden für gleiche und gleich wirkende Bauelemente dieselben Bezugszeichen verwendet. Diese werden der Übersichtlichkeit halber nur einmal eingeführt.

Fig. 1 zeigt in schematischer Darstellung ein erstes Ausführungsbeispiel einer erfindungsgemäßen Signalisierungsvorrichtung 10. Diese umfasst eine LED1 sowie eine LED2. Seriell zur LED1 ist ein ohmscher Widerstand Rv1 gekoppelt, seriell zur LED2 ein ohmscher Widerstand Rv2. Die LED1 und LED2 können auch durch jeweilige LED-Arrays mit jeweils mehreren LEDs realisiert sein. Während die LED1 Strahlung in einem ersten Wellenlängenbereich abgibt, gibt die LED2 Strahlung in einem zweiten Wellenlängenbereich ab, der vom ersten Wellenlängenbereich verschieden ist. Die LED1 kann beispielsweise grünes Licht abgeben, während die LED2 rotes Licht abgibt. Die Signalisierungsvorrichtung 10 umfasst eine Steuervorrichtung 12, die mindestens einen Informationseingang E zum Koppeln mit einer Informationsquelle aufweist. Die Steuervorrichtung 12 weist drei Anschlüsse PB0, PB1 und PB2 auf, wobei mit dem Anschluss PB1 die Serienschaltung des ohmschen Widerstands Rv1 und der LED1 gekoppelt ist, mit dem Anschluss PB2 die Serienschaltung des ohmschen Widerstands Rv2 und der LED2 und mit dem Anschluss PB0 über einen ohmschen Widerstand Rv0 der Kopplungspunkt K, über den die Serienschaltung aus LED1 und ohmschem Widerstand Rv1 mit der Serienschaltung der LED2 und dem ohmschen Widerstand Rv2 gekoppelt ist. Die Steuervorrichtung 12 ist bevorzugt als Mikrocontroller ausgebildet, wobei die Steuervorrichtung 12 ausgelegt ist, das Potential an den Anschlüssen PB0, PB1, PB2 zu variieren, insbesondere zwischen den Potentialen "Low", "High" und "Open". Mit dem Informationseingang E der Steuervorrichtung ist bevorzugt eine Sensorhilfseinrichtung, beispielsweise ein Bewegungsmelder, ein Helligkeitssensor, eine DALI-Signalquelle oder eine IR-Signalempfangsvorrichtung gekoppelt. In einem bevorzugten Ausführungsbeispiel betragen die ohmschen Widerstände Rv1, Rv2 je 300 Ω, der ohmsche Widerstand Rv0 500 Ω.

Fig. 2 zeigt in Tabellenform eine Übersicht über verschiedene, an den Anschlüssen PB0, PB1 und PB2 der Steuervorrichtung 12 geschaltete Potentiale sowie die zugehörigen Betriebszustände der LED1 und LED2. Für den Zustand "LED1 = Ein" ist demnach der Anschluss PB0 auf "Low", der Anschluss PB1 auf "High" und der Anschluss PB2 auf "Open" zu setzen. Der Strom fließt dadurch vom Anschluss PB1 über den ohmschen Widerstand Rv1, die LED1, den ohmschen Widerstand Rv2 zum Anschluss PB0. Zum alleinigen Betrieb der LED2 ist der Anschluss PB0 auf "High", der Anschluss PB1 auf "Open" und der Anschluss PB2 auf "Low" zu setzen. Ein Strom fließt demnach vom Anschluss PB0 über den ohmschen Widerstand Rv0, die LED2 und den ohmschen Widerstand Rv2 zurück zum Anschluss PB2. Für den gleichzeitigen Betrieb beider LEDs ist der Anschluss PB0 auf "Open", der Anschluss PB1 auf "High" und der Anschluss PB2 auf "Low" zu setzen. Ein Strom fließt demnach vom Anschluss PB1 über den ohmschen Widerstand Rv1, die LED1, die LED2 über den ohmschen Widerstand Rv2 zurück zum Anschluss PB2. Schaltzustände der Anschlüsse PB0, PB1 und PB2, um einen Zustand zu realisieren, bei dem beide LEDs ausgeschaltet sind, sind ebenfalls der Tabelle in Fig. 2 zu entnehmen. Dieser Zustand lässt sich durch eine Vielzahl von Schaltzuständen erreichen.

Fig. 3 zeigt ein Ausführungsbeispiel einer erfindungsgemäßen Signalisierungsvorrichtung 10 realisiert durch einen diskreten Aufbau. Die Steuervorrichtung 10 umfasst demnach eine Brückenschaltung mit einem ersten S1, einem zweiten S2, einem dritten S3 und einem vierten elektronischen Schalter S4. Der erste S1 und der zweite elektronische Schalter S2 sind in Parallelschaltung zwischen eine Versorgungsspannung V0 und den Brückenmittelpunkt BP gekoppelt. Der dritte S3 und der vierte elektronische Schalter S4 sind in Parallelschaltung zwischen den Brückenmittelpunkt BP und das Massepotential gekoppelt. Die LED1 ist seriell zum Schalter S2 gekoppelt, während die LED2 seriell zum Schalter S3 gekoppelt ist. Der jeweiligen LED ist wieder ein jeweiliger ohmscher Widerstand vorgeschaltet. Eine Ansteuervorrichtung, die die Teilansteuervorrichtungen V1, V2, V3, V4 umfasst, dient zur Ansteuerung der jeweiligen Schalter. Die Ansteuervorrichtung ist insbesondere ausgelegt, folgende Zustände der elektronischen Schalter S1 bis S4 zu realisieren:
a) Schalter S1 aus, Schalter S2 ein, Schalter S3 aus, Schalter S4 ein. Hierdurch wird allein die LED1 eingeschaltet.
b) Schalter S1 ein, Schalter S2 aus, Schalter S3 ein, Schalter S4 aus. Hierdurch wird allein die LED2 eingeschaltet.
c) Schalter S1 aus, Schalter S2 ein, Schalter S3 ein, Schalter S4 aus. Hierdurch wird sowohl die LED1 als auch die LED2 eingeschaltet.
d) Schalter S1 ein, Schalter S2 aus, Schalter S3 aus, Schalter S4 ein. In diesem Zustand sind beide LEDs ausgeschaltet.

Fig. 4 zeigt ein weiteres Ausführungsbeispiel einer erfindungsgemäßen Signalisierungsvorrichtung 10. Diese umfasst einen Spannungsregler 14, dessen Eingang mit einem Anschluss zum Koppeln mit einer Gleichspannungsquelle V0 gekoppelt ist. An seinem Ausgang stellt der Spannungsregler 14 eine Spannung VCC bereit, die kleiner ist als die Spannung V0 an seinem Eingang. Die Spannung V0 kann beispielsweise 5 V betragen, die Spannung VCC 3,3 V oder sogar noch weniger. Während die Serienschaltung aus ohmschem Widerstand Rv2 und LED2 wie in Fig. 1 mit dem Anschluss PB2 der Steuervorrichtung 12 gekoppelt ist, ist die LED1 über ihren Vorschaltwiderstand Rv1 mit dem Anschluss zum Koppeln mit der Gleichspannungsquelle VO gekoppelt.

Seriell zur LED1 ist ein Schalter S5 gekoppelt, dessen Basis über einen Basiswiderstand Rb1 mit dem Anschluss PB1 der Steuervorrichtung 12 gekoppelt ist. Die Arbeitselektrode des Schalters S5 ist mit der Serienschaltung aus der LED1 und dem ohmschen Widerstand Rv1 gekoppelt. Die Bezugselektrode des Schalters S5 ist mit dem Kopplungspunkt K gekoppelt, wobei eine Anpassvorrichtung 16 zwischen den Kopplungspunkt K und den Anschluss PB0 der Steuervorrichtung 12 gekoppelt ist, die die Serienschaltung eines ohmschen Widerstands Rv0L und einer ersten Schottky-Diode D1 umfasst, sowie die Serienschaltung eines zweiten ohmschen Widerstands Rv0H und einer zweiten Schottky-Diode D2, die zur Serienschaltung des ersten ohmschen Widerstands Rv0L und der ersten Schottky-Diode D1 antiparallel geschaltet ist. Dies Maßnahme trägt dem Umstand Rechnung, dass, um den Transistor S5 schalten zu können, die Spannung VCC mindestens um die Basis-Emitter-Spannung höher liegen muss als die Spannung am Kopplungspunkt K. Durch eine derartige Ausbildung der Anpassvorrichtung 16 lässt sich die verfügbare Restspannung optimal ausnutzen, wobei die Widerstandswerte Rv0L und Rv0H nicht zu klein werden dürfen, da sich ansonsten Toleranzen verstärkt auswirken würden. Durch diese Maßnahme lässt sich insbesondere die unterschiedliche Flussspannung unterschiedlicher LEDs, insbesondere LEDs, die sich im Hinblick auf den Wellenlängenbereich des von ihnen abgestrahlten Lichts unterscheiden, berücksichtigen.

Bei alleinigem Betrieb der LED1 fließt demnach ein Strom von V0 durch Rv1, LED1, S5, Rv0L, D1 zum Anschluss PB0, während bei alleinigem Betrieb der LED2 ein Strom von PB0 über D2, den ohmschen Widerstand Rv0H, die LED2 und den ohmschen Widerstand Rv2 zurück zum Anschluss PB2 fließt. Werden beide LEDs gleichzeitig betrieben, fließt ein Strom von V0 über Rv1, die LED1, den Schalter S5, die LED2, den ohmschen Widerstand Rv2 zum Anschluss PB2 der Steuervorrichtung 12.

Fig. 5 zeigt eine Ausführungsform einer erfindungsgemäßen Signalisierungsvorrichtung 10, bei der die Steuervorrichtung einen Mikrocontroller 17 und eine Treibervorrichtung 18 umfasst, wobei der Mikrocontroller 17 über eine erste St1 und eine zweite Steuerleitung St2 mit der Treibervorrichtung 18 gekoppelt ist. In diesem Fall weist die Treibervorrichtung 18 die Anschlüsse PB0, PB1, PB2 auf. Über die Steuerleitungen St1, St2 kann der Mikrocontroller 17 Schaltsignale zum Einschalten der LED1 oder der LED2 oder der LED1 und der LED2 beziehungsweise zum Ausschalten beider LEDs an die Treibervorrichtung 18 anlegen. Die Treibervorrichtung 18 kann insbesondere einen Tristate-Treiberbaustein darstellen, der zwei Schaltsignale des Mikrocontrollers 17 in drei Ansteuersignale für das LED-Paar umsetzt.

Bei dieser Ausführungsform kann der Mikrocontroller 17 mit der niedrigen Versorgungsspannung VCC betrieben werden, was in einer Stromersparnis resultiert. Für die Reihenschaltung der beiden LEDs in dem Betriebszustand, in dem beide LEDs einzuschalten sind, steht über die Kopplung des Treiberbausteins 18 mit dem Anschluss für eine Gleichspannungsquelle V0 genug Spannung zur Verfügung, so dass insbesondere auch blaue LEDs in einer derartigen Anordnung betreibbar sind.

Fig. 6 zeigt ein Ausführungsbeispiel einer erfindungsgemäßen Sensorvorrichtung 20 zum Betreiben einer Beleuchtungsvorrichtung, die eine der bereits vorgestellten Signalisierungsvorrichtungen umfasst. In dem in Fig. 6 dargestellten Ausführungsbeispiel wird als Steuervorrichtung ein Baustein ATmega168 verwendet. In der Darstellung wurden die Anschlussbezeichnungen dieses Bausteins übernommen. Dabei entspricht der Anschluss PB6 dem Anschluss PB0 der anderen Ausführungsformen, der Anschluss PB7 dem Anschluss PB1 und der Anschluss PD5 dem Anschluss PB2. Mit der Steuervorrichtung 12 sind in diesem Ausführungsbeispiel einige Sensorhilfsvorrichtungen verbunden, insbesondere ein Bewegungsmelder 22 und ein Helligkeitssensor 24. Mit einem weiteren Informationseingang ist eine IR-Signal-Empfangsvorrichtung 28 gekoppelt, die ausgelegt ist, ein mit dem empfangenen IR-Signal korreliertes Informationssignal an den entsprechenden Informationseingang der Steuervorrichtung 12 bereitzustellen. Die Steuervorrichtung 12 weist überdies einen Ausgang A1 sowie mindestens einen Eingang E1 auf, um mit einer übergeordneten nicht dargestellten Zentralsteuervorrichtung, die mit mehreren derartigen Sensorvorrichtungen 20 gekoppelt sein kann, zu kommunizieren. Über die IR-Signal-Empfangsvorrichtung 28 werden insbesondere Signale in die Steuervorrichtung 12 eingespeist, um eine Beleuchtungsvorrichtung, die mit der übergeordneten Zentralsteuervorrichtung gekoppelt ist, zu konfigurieren.

## Patentansprüche

1. Signalisierungsvorrichtung (10) mit
- einem ersten Signalisierungsleuchtmittel (LED1);
- einem zweiten Signalisierungsleuchtmittel (LED2); und
- einer Steuervorrichtung (12) mit mindestens einem Informationseingang (E) zum Koppeln mit einer Informationsquelle, wobei die Steuervorrichtung (12) ausgelegt ist, das erste (LED1) und das zweite Signalisierungsleuchtmittel (LED2) in Abhängigkeit des Signals am Informationseingang (E) anzusteuern, um einen von vier Zuständen einzustellen, wobei im ersten Zustand nur das erste Signalisierungsleuchtmittel (LED1) eingeschaltet ist, im zweiten Zustand nur das zweite Signalisierungsleuchtmittel (LED2), im dritten Zustand das erste (LED1) und das zweite Signalisierungsleuchtmittel (LED2), wobei im vierten Zustand das erste (LED1) und das zweite Signalisierungsleuchtmittel (LED2) ausgeschaltet sind,
**dadurch gekennzeichnet, dass** die Steuervorrichtung (12) ausgelegt ist, das erste (LED1) und das zweite Signalisierungsleuchtmittel (LED2) im dritten Zustand in Serienschaltung zu betreiben.

2. Signalisierungsvorrichtung (10) nach Anspruch 1,
**dadurch gekennzeichnet,**
**dass** die Steuervorrichtung (12) eine Brückenschaltung mit einem ersten (S1), einem zweiten (S2), einem dritten (S3) und einem vierten elektronischen Schalter (S4) umfasst, wobei der erste (S1) und der zweite elektronische Schalter (S2) in Parallelschaltung zwischen eine Versorgungsspannung (V0) und den Brückenmittelpunkt (BP) gekoppelt sind, wobei der dritte (S3) und der vierte elektronische Schalter (S4) in Parallelschaltung zwischen den Brückenmittelpunkt (BP) und ein Bezugspotential gekoppelt sind, wobei das erste Signalisierungsleuchtmittel (LED1) seriell zum zweiten elektronischen Schalter (S2) gekoppelt ist, wobei das zweite Signalisierungsleuchtmittel (LED2) seriell zum dritten elektronischen Schalter (S3) gekoppelt ist, wobei eine Ansteuervorrichtung (V1, V2, V3, V4) vorgesehen ist, die ausgelegt ist, folgende Schaltzustände der elektronischen Schalter (S1, S2, S3, S4) zu realisieren:
a) erster Schalter (S1) aus; zweiter Schalter (S2) ein; dritter Schalter (S3) aus; vierter Schalter (S4) ein;
b) erster Schalter (S1) ein; zweiter Schalter (S2) aus; dritter Schalter (S3) ein; vierter Schalter (S4) aus;
c) erster Schalter (S1) aus; zweiter Schalter (S2) ein; dritter Schalter (S3) ein; vierter Schalter (S4) aus; und
d) erster Schalter (S1) ein; zweiter Schalter (S2) aus; dritter Schalter (S3) aus; vierter Schalter (S4) ein.

3. Signalisierungsvorrichtung (10) nach Anspruch 1,
**dadurch gekennzeichnet,**
**dass** die Steuervorrichtung (12) einen ersten (PB1), einen zweiten (PB2) und einen dritten Anschluss (PBO) umfasst, wobei der erste Anschluss (PB1) dem ersten Signalisierungsleuchtmittel (LED1) zugeordnet ist, wobei der zweite Anschluss (PB2) dem zweiten Signalisierungsleuchtmittel (LED2) zugeordnet ist, wobei der dritte Anschluss (PBO) dem ersten (LED1) und dem zweiten Signalisierungsleuchtmittel (LED2) zugeordnet ist.

4. Signalisierungsvorrichtung (10) nach Anspruch 3,
**dadurch gekennzeichnet,**
**dass** die Steuervorrichtung (12) ausgelegt ist, zur Einstellung des ersten, des zweiten, des dritten und des vierten Zustands das Potential (Low, High, Open) am ersten (PB1), am zweiten (PB2) und am dritten Anschluss (PBO) entsprechend zu schalten.

5. Signalisierungsvorrichtung (10) nach einem der Ansprüche 3 oder 4,
**dadurch gekennzeichnet,**
**dass** das erste Signalisierungsleuchtmittel (LED1) mit dem ersten Anschluss (PB1) der Steuervorrichtung (12) gekoppelt ist, das zweite Signalisierungsleuchtmittel (LED2) mit dem zweiten Anschluss (PB2) der Steuervorrichtung (12), wobei das erste Signalisierungsleuchtmittel (LED1) unter Bildung eines Kopplungspunkts (K) derart mit dem zweiten Signalisierungsleuchtmittel (LED2) gekoppelt ist, dass das erste (LED1) und das zweite Signalisierungsleuchtmittel (LED2) vom ersten (PB1) zum zweiten Anschluss (PB2) oder umgekehrt seriell durchströmbar sind, wobei der Kopplungspunkt (K) über eine Anpassvorrichtung (16) mit dem dritten Anschluss (PBO) der Steuervorrichtung (12) gekoppelt ist.

6. Signalisierungsvorrichtung (10) nach Anspruch 5,
**dadurch gekennzeichnet,**
**dass** die Anpassvorrichtung (16) mindestens einen ohmschen Widerstand (Rv0) umfasst.

7. Signalisierungsvorrichtung (10) nach Anspruch 6,
**dadurch gekennzeichnet,**
**dass** die Anpassvorrichtung (16) Folgendes umfasst:
- die Serienschaltung eines ersten ohmschen Widerstands (Rv0L) und einer ersten Diode, insbesondere Schottky-Diode (D1); und
- die Serienschaltung eines zweiten ohmschen Widerstands (Rv0H) und einer zweiten Diode, insbesondere Schottky-Diode (D2), die zur Serienschaltung des ersten ohmschen Widerstands (Rv0L) und der ersten Diode (D1) antiparallel geschaltet ist.

8. Signalisierungsvorrichtung (10) nach Anspruch 7,
**dadurch gekennzeichnet,**
**dass** der erste ohmsche Widerstand (Rv0L) einen anderen Widerstandswert aufweist als der zweite ohmsche Widerstand (Rv0H).

9. Signalisierungsvorrichtung (10) nach einem der Ansprüche 3 bis 8,
**dadurch gekennzeichnet,**
**dass** die Signalisierungsvorrichtung (10) einen Anschluss (V0) zum Koppeln mit einer Gleichspannungsquelle umfasst, wobei die Signalisierungsvorrichtung (10) weiterhin einen Spannungsregler (14) umfasst, dessen Eingang mit dem Anschluss (V0) zum Koppeln mit einer Gleichspannungsquelle gekoppelt ist, wobei der Spannungsregler (14) ausgelegt ist, an seinem Ausgang eine Spannung (VCC) bereitzustellen, die kleiner ist als die an seinem Eingang anliegende Spannung.

10. Signalisierungsvorrichtung (10) nach Anspruch 9,
**dadurch gekennzeichnet,**
**dass** die Signalisierungsvorrichtung (10) einen elektronischen Schalter (S5) mit einer Steuerelektrode, einer Arbeitselektrode und einer Bezugselektrode umfasst, wobei die Steuervorrichtung (12) mit dem Ausgang des Spannungsreglers (14) gekoppelt ist, wobei das erste Signalisierungsleuchtmittel (LED1) zwischen den Anschluss (V0) zum Koppeln mit einer Gleichspannungsquelle und die Arbeitselektrode des elektronischen Schalters (S5) gekoppelt ist, wobei der erste der drei Anschlüsse der Steuervorrichtung (12) mit der Steuerelektrode des elektronischen Schalters (S5) gekoppelt ist, wobei das zweite Signalisierungsleuchtmittel (LED2) zwischen den zweiten der drei Anschlüsse der Steuervorrichtung (12) und die Bezugselektrode des elektronischen Schalters (S5) gekoppelt ist, wobei die Bezugselektrode des elektronischen Schalters (S5) über die Anpassschaltung mit dem dritten der drei Anschlüsse der Steuervorrichtung (12) gekoppelt ist.

11. Signalisierungsvorrichtung (10) nach einem der Ansprüche 3 bis 10,
**dadurch gekennzeichnet,**
**dass** die Steuervorrichtung (12) einen Mikrocontroller (17) und eine Treibervorrichtung (18) umfasst, wobei der Mikrocontroller (17) über eine erste (St1) und eine zweite Steuerleitung (St2) mit der Treibervorrichtung (18) gekoppelt ist, wobei die Treibervorrichtung (18) den ersten, den zweiten und den dritten Anschluss aufweist.

12. Signalisierungsvorrichtung (10) nach Anspruch 11,
**dadurch gekennzeichnet,**
**dass** der Mikrocontroller (17) ausgelegt ist, über die erste (St1) und die zweite Steuerleitung (St2) Schaltsignale zum Einschalten des ersten oder des zweiten oder des ersten (LED1) und des zweiten Signalisierungsleuchtmittels (LED2) an die Treibervorrichtung (18) anzulegen.

13. Signalisierungsvorrichtung (10) nach einem der Ansprüche 11 oder 12,
**dadurch gekennzeichnet,**
**dass** der Mikrocontroller (17) mit dem Ausgang des Spannungsreglers (14) gekoppelt ist und die Treibervorrichtung (18) mit dem Anschluss (V0) zum Koppeln mit einer Gleichspannungsquelle.

14. Signalisierungsvorrichtung (10) nach einem der vorhergehenden Ansprüche,
**dadurch gekennzeichnet,**
**dass** das erste Signalisierungsleuchtmittel (LED1) ausgelegt ist, eine Strahlung in einem ersten sichtbaren Wellenlängenbereich abzugeben; und
**dass** das zweite Signalisierungsleuchtmittel (LED2) ausgelegt ist, eine Strahlung in einem zweiten sichtbaren Wellenlängenbereich abzugeben, der vom ersten sichtbaren Wellenlängenbereich verschieden ist.

15. Signalisierungsvorrichtung (10) nach einem der vorhergehenden Ansprüche,
**dadurch gekennzeichnet,**
**dass** das erste (LED1) und das zweite Signalisierungsleuchtmittel (LED2) jeweils mindestens eine LED umfassen.

16. Signalisierungsvorrichtung (10) nach Anspruch 15,
**dadurch gekennzeichnet,**
**dass** seriell zum ersten Signalisierungsleuchtmittel (LED1) ein erster ohmscher Widerstand (Rv1) und seriell zum zweiten Signalisierungsleuchtmittel (LED2) ein zweiter ohmscher Widerstand (Rv2) gekoppelt ist.

17. Signalisierungsvorrichtung (10) nach einem der vorhergehenden Ansprüche,
**dadurch gekennzeichnet,**
**dass** die Steuervorrichtung (12) mindestens einen Ausgang zum Ansteuern einer übergeordneten Zentralsteuervorrichtung in Abhängigkeit des Signals an dem mindestens einen Informationseingang (E) aufweist.

18. Sensorvorrichtung (20) zum Betreiben einer Beleuchtungsvorrichtung mit einer Signalisierungsvorrichtung (10) nach einem der vorhergehenden Ansprüche,
**dadurch gekennzeichnet,**
**dass** die Steuervorrichtung (12) mindestens einen ersten und einen zweiten Informationseingang (E) aufweist,
wobei die Sensorvorrichtung (20) weiterhin umfasst:
- eine erste Sensorhilfsvorrichtung (22; 24), die mit dem ersten Informationseingang (E) der Steuervorrichtung (12) gekoppelt ist, wobei die erste Sensorhilfsvorrichtung (22; 24) ausgelegt ist, mindestens einen beleuchtungsrelevanten Parameter zu messen und ein damit korreliertes Signal am ersten Informationseingang (E) der Steuervorrichtung (12) bereitzustellen; und
- eine IR-Signal-Empfangsvorrichtung (28), die mit dem zweiten Informationseingang (E) der Steuervorrichtung (12) gekoppelt ist, wobei die IR-Signal-Empfangsvorrichtung (28) ausgelegt ist, ein mit dem empfangenen IR-Signal korreliertes Informationssignal am zweiten Informationseingang (E) der Steuervorrichtung (12) bereitzustellen.

## Claims

1. Signaling device (10) comprising
- a first signaling illuminant (LED1);
- a second signaling illuminant (LED2); and
- a control device (12) having at least one information input (E) for coupling to an information source, wherein the control device (12) is designed to drive the first signaling illuminant (LED1) and the second signaling illuminant (LED2) in a manner dependent on the signal at the information input (E) in order to set one of four states, wherein only the first signaling illuminant (LED1) is switched on in the first state, only the second signaling illuminant (LED2) is switched on in the second state, the first signaling illuminant (LED1) and the second signaling illuminant (LED2) are switched on in the third state, wherein the first signaling illuminant (LED1) and the second signaling illuminant (LED2) are switched off in the fourth state,
**characterized**
**in that** the control device (12) is designed to operate the first signaling illuminant (LED1) and the second signaling illuminant (LED2) in a series circuit in the third state.

2. Signaling device (10) according to Claim 1,
**characterized**
**in that** the control device (12) comprises a bridge circuit having a first (S1), a second (S2), a third (S3) and a fourth electronic switch (S4), wherein the first electronic switch (S1) and the second electronic switch (S2) are coupled in a parallel circuit between a supply voltage (V0) and the bridge center point (BP), wherein the third electronic switch (S3) and the fourth electronic switch (S4) are coupled in a parallel circuit between the bridge center point (BP) and a reference potential, wherein the first signaling illuminant (LED1) is coupled in series with the second electronic switch (S2), wherein the second signaling illuminant (LED2) is coupled in series with the third electronic switch (S3), wherein a drive device (V1, V2, V3, V4) is provided, which is designed to realize the following switching states of the electronic switches (S1, S2, S3, S4):
a) first switch (S1) off; second switch (S2) on; third switch (S3) off; fourth switch (S4) on;
b) first switch (S1) on; second switch (S2) off; third switch (S3) on; fourth switch (S4) off;
c) first switch (S1) off; second switch (S2) on; third switch (S3) on; fourth switch (S4) off; and
d) first switch (S1) on; second switch (S2) off; third switch (S3) off; fourth switch (S4) on.

3. Signaling device (10) according to Claim 1,
**characterized**
**in that** the control device (12) comprises a first (PB1), a second (PB2) and a third terminal (PBO), wherein the first terminal (PB1) is assigned to the first signaling illuminant (LED1), wherein the second terminal (PB2) is assigned to the second signaling illuminant (LED2), wherein the third terminal (PBO) is assigned to the first signaling illuminant (LED1) and to the second signaling illuminant (LED2).

4. Signaling device (10) according to Claim 3,
**characterized**
**in that** the control device (12) is designed, for the purpose of setting the first, the second, the third and the fourth state, to correspondingly switch the potential (Low, High, Open) at the first terminal (PB1), at the second terminal (PB2) and at the third terminal (PB0).

5. Signaling device (10) according to either of Claims 3 or 4,
**characterized**
**in that** the first signaling illuminant (LED1) is coupled to the first terminal (PB1) of the control device (12), the second signaling illuminant (LED2) is coupled to the second terminal (PB2) of the control device (12), wherein the first signaling illuminant (LED1) is coupled to the second signaling illuminant (LED2) with the formation of a coupling point (K) in such a way that there can be a flow in series through the first signaling illuminant (LED1) and the second signaling illuminant (LED2) from the first terminal (PB1) to the second terminal (PB2), or vice versa, wherein the coupling point (K) is coupled to the third terminal (PBO) of the control device (12) via a matching device (16).

6. Signaling device (10) according to Claim 5,
**characterized**
**in that** the matching device (16) comprises at least one ohmic resistor (Rv0).

7. Signaling device (10) according to Claim 6,
**characterized**
**in that** the matching device (16) comprises the following:
- the series circuit formed by a first ohmic resistor (Rv0L) and a first diode, in particular Schottky diode (D1); and
- the series circuit formed by a second ohmic resistor (Rv0H) and a second diode, in particular Schottky diode (D2), which is reverse-connected in parallel with the series circuit formed by the first ohmic resistor (Rv0L) and the first diode (D1).

8. Signaling device (10) according to Claim 7,
**characterized**
**in that** the first ohmic resistor (Rv0L) has a different resistance value than the second ohmic resistor (Rv0H).

9. Signaling device (10) according to any of Claims 3 to 8,
**characterized**
**in that** the signaling device (10) comprises a terminal (V0) for coupling to a DC voltage source, wherein the signaling device (10) furthermore comprises a voltage regulator (14), the input of which is coupled to the terminal (V0) for coupling to a DC voltage source, wherein the voltage regulator (14) is designed to provide at its output a voltage (VCC) that is lower than the voltage present at its input.

10. Signaling device (10) according to Claim 9,
**characterized**
**in that** the signaling device (10) comprises an electronic switch (S5) having a control electrode, an operating electrode and a reference electrode, wherein the control device (12) is coupled to the output of the voltage regulator (14), wherein the first signaling illuminant (LED1) is coupled between the terminal (V0) for coupling to a DC voltage source and the operating electrode of the electronic switch (S5), wherein the first of the three terminals of the control device (12) is coupled to the control electrode of the electronic switch (S5), wherein the second signaling illuminant (LED2) is coupled between the second of the three terminals of the control device (12) and the reference electrode of the electronic switch (S5), wherein the reference electrode of the electronic switch (S5) is coupled to the third of the three terminals of the control device (12) via the matching circuit.

11. Signaling device (10) according to any of Claims 3 to 10,
**characterized**
**in that** the control device (12) comprises a microcontroller (17) and a driver device (18), wherein the microcontroller (17) is coupled to the driver device (18) via a first control line (St1) and a second control line (St2), wherein the driver device (18) has the first, the second and the third terminal.

12. Signaling device (10) according to Claim 11,
**characterized**
**in that** the microcontroller (17) is designed to apply switching signals for switching on the first or the second or the first (LED1) and the second signaling illuminant (LED2) to the driver device (18) via the first control line (St1) and the second control line (St2).

13. Signaling device (10) according to either of Claims 11 and 12,
**characterized**
**in that** the microcontroller (17) is coupled to the output of the voltage regulator (14) and the driver device (18) is coupled to the terminal (V0) for coupling to a DC voltage source.

14. Signaling device (10) according to any of the preceding claims,
**characterized**
**in that** the first signaling illuminant (LED1) is designed to emit a radiation in a first visible wavelength range;
and
**in that** the second signaling illuminant (LED2) is designed to emit a radiation in a second visible wavelength range, which differs from the first visible wavelength range.

15. Signaling device (10) according to any of the preceding claims,
**characterized**
**in that** the first signaling illuminant (LED1) and the second signaling illuminant (LED2) in each case comprise at least one LED.

16. Signaling device (10) according to Claim 15,
**characterized**
**in that** a first ohmic resistor (Rv1) is coupled in series with the first signaling illuminant (LED1) and a second ohmic resistor (Rv2) is coupled in series with the second signaling illuminant (LED2).

17. Signaling device (10) according to any of the preceding claims,
**characterized**
**in that** the control device (12) has at least one output for driving a superordinate central control device in a manner dependent on the signal at the at least one information input (E).

18. Sensor device (20) for operating a lighting device comprising a signaling device (10) according to any of the preceding claims,
**characterized in that** the control device (12) has at least a first and a second information input (E),
wherein the sensor device (20) furthermore comprises:
- a first sensor auxiliary device (22; 24), which is coupled to the first information input (E) of the control device (12), wherein the first sensor auxiliary device (22; 24) is designed to measure at least one lighting-relevant parameter and to provide a signal correlated therewith at the first information input (E) of the control device (12); and
- an IR signal receiving device (28), which is coupled to the second information input (E) of the control device (12), wherein the IR signal receiving device (28) is designed to provide an information signal correlated with the received IR signal at the second information input (E) of the control device (12).

## Revendications

1. Dispositif de signalisation (10) comportant :
- une première lampe de signalisation (LED1) ;
- une deuxième lampe de signalisation (LED2) ;
et
- un dispositif de commande (12) comportant au moins une entrée d'information (E) destinée à être couplée à une source d'information, le dispositif de commande (12) étant conçu pour commander la première (LED1) et la deuxième lampe de signalisation (LED2) en fonction du signal à l'entrée d'information (E) pour régler l'un de quatre états, seule la première lampe de signalisation (LED1) étant allumée dans le premier état, seule la deuxième lampe de signalisation (LED2) étant allumée dans le deuxième état, la première (LED1) et la deuxième lampe de signalisation (LED2) étant allumées dans le troisième état, la première (LED1) et la deuxième lampe de signalisation (LED2) étant coupées dans le quatrième état, **caractérisé en ce que**, le dispositif de commande (12) est conçu pour faire fonctionner la première (LED1) et la deuxième lampe de signalisation (LED2) en série dans le troisième état.

2. Dispositif de signalisation (10) selon la revendication 1, **caractérisé en ce que** le dispositif de commande (12) comprend un circuit en pont avec un premier (S1), un deuxième (S2), un troisième (S3) et un quatrième commutateur (S4) électroniques, le premier (S1) et le deuxième commutateur (S2) électroniques étant couplés en parallèle entre une tension d'alimentation (V0) et le centre du pont (BP), le troisième (S3) et le quatrième commutateur (S4) électroniques étant couplés en parallèle entre le centre du pont (BP) et un potentiel de référence, la première lampe de signalisation (LED1) étant couplée en série avec le deuxième commutateur électronique (S2), la deuxième lampe de signalisation (LED2) étant couplée en série avec le troisième commutateur électronique (S3), un dispositif de commande (V1, V2, V3, V4) étant prévu, lequel est conçu pour réaliser les états de commutation suivants des commutateurs électroniques (S1, S2, S3, S4) :
a) premier commutateur (S1) arrêt deuxième commutateur (S2) marche troisième commutateur (S3) arrêt quatrième commutateur (S4) marche ;
b) premier commutateur (S1) marche deuxième commutateur (S2) arrêt troisième commutateur (S3) marche quatrième commutateur (S4) arrêt ;
c) premier commutateur (S1) arrêt deuxième commutateur (S2) marche troisième commutateur (S3) marche quatrième commutateur (S4) arrêt et
d) premier commutateur (S1) marche deuxième commutateur (S2) arrêt troisième commutateur (S3) arrêt quatrième commutateur (S4) marche.

3. Dispositif de signalisation (10) selon la revendication 1, **caractérisé en ce que** le dispositif de commande (12) comprend une première (PB1), une deuxième (PB2) et une troisième connexion (PBO), la première connexion (PB1) étant associée à la première lampe de signalisation (LED1), la deuxième connexion (PB2) étant associée à la deuxième lampe de signalisation (LED2), la troisième connexion (PBO) étant associée à la première (LED1) et à la deuxième lampe de signalisation (LED2).

4. Dispositif de signalisation (10) selon la revendication 3, **caractérisé en ce que** le dispositif de commande (12) est conçu pour commuter le potentiel (Low, High, Open), au niveau de la première (PB1), de la deuxième (PB2) et de la troisième connexion (PBO), de manière appropriée pour le réglage du premier, du deuxième, du troisième et du quatrième état.

5. Dispositif de signalisation (10) selon l'une des revendications 3 ou 4, **caractérisé en ce que** la première lampe de signalisation (LED1) est couplée à la première connexion (PB1) du dispositif de commande (12), la deuxième lampe de signalisation (LED2) est couplée à la deuxième connexion (PB2) du dispositif de commande (12), la première lampe de signalisation (LED1) étant couplée de manière telle à la deuxième lampe de signalisation (LED2) en formant un point de couplage (K) que la première (LED1) et la deuxième lampe de signalisation (LED2) peuvent être traversées en série par un courant de la première (PB1) vers la deuxième connexion (PB2) ou inversement, le point de couplage (K) étant couplé à la troisième connexion (PBO) du dispositif de commande (12) via un dispositif d'adaptation (16).

6. Dispositif de signalisation (10) selon la revendication 5, **caractérisé en ce que** le dispositif d'adaptation (16) comprend au moins une résistance ohmique (RvO).

7. Dispositif de signalisation (10) selon la revendication 6, **caractérisé en ce que** le dispositif d'adaptation (16) comprend :
le montage en série d'une première résistance ohmique (RvOL) et d'une première diode, en particulier d'une diode Schottky (D1) et
le montage en série d'une deuxième résistance ohmique (RvOH) et d'une deuxième diode, en particulier d'une diode Schottky (D2), qui est montée en antiparallèle au montage en série de la première résistance ohmique (RvOL) et de la première diode (D1).

8. Dispositif de signalisation (10) selon la revendication 7, **caractérisé en ce que** la première résistance ohmique (RvOL) présente une valeur de résistance autre que celle de la deuxième résistance ohmique (RvOH).

9. Dispositif de signalisation (10) selon l'une des revendications 3 à 8, **caractérisé en ce que** le dispositif de signalisation (10) comprend une connexion (V0) pour couplage à une source de tension continue, le dispositif de signalisation (10) comprenant en outre un régulateur de tension (14) dont l'entrée est couplée à la connexion (V0) pour couplage à une source de tension continue, le régulateur de tension (14) étant conçu pour fournir à sa sortie une tension (VCC) inférieure à la tension appliquée à son entrée.

10. Dispositif de signalisation (10) selon la revendication 9, **caractérisé en ce que** le dispositif de signalisation (10) comprend un commutateur électronique (S5) avec une électrode de commande, une électrode de travail et une électrode de référence, le dispositif de commande (12) étant couplé à la sortie du régulateur de tension (14), la première lampe de signalisation (LED1) étant couplée entre la connexion (V0) pour couplage avec une source de tension continue et l'électrode de travail du commutateur électronique (S5), la première des trois connexions du dispositif de commande (12) étant couplée à l'électrode de commande du commutateur électronique (S5), la deuxième lampe de signalisation (LED2) étant couplée entre la deuxième des trois connexions du dispositif de commande (12) et l'électrode de référence du commutateur électronique (S5), l'électrode de référence du commutateur électronique (S5) étant couplée, via le circuit d'adaptation, à la troisième des trois connexions du dispositif de commande (12).

11. Dispositif de signalisation (10) selon l'une des revendications 3 à 10, **caractérisé en ce que** le dispositif de commande (12) comprend un microcontrôleur (17) et un dispositif de pilotage (18), le microcontrôleur (17) étant couplé au dispositif de pilotage (18) via une première (St1) et une deuxième ligne de commande (St2), le dispositif de pilotage (18) présentant la première, la deuxième et la troisième connexion.

12. Dispositif de signalisation (10) selon la revendication 11, **caractérisé en ce que** le microcontrôleur (17) est conçu pour appliquer au dispositif de pilotage (18), via la première (St1) et la deuxième ligne de commande (St2), des signaux de commande pour allumer la première ou la deuxième ou la première (LED1) et la deuxième lampe de signalisation (LED2) .

13. Dispositif de signalisation (10) selon l'une des revendications 11 ou 12, **caractérisé en ce que** le microcontrôleur (17) est couplé à la sortie du régulateur de tension (14) et le dispositif de pilotage (18), à la connexion (V0) pour couplage à une source de tension continue.

14. Dispositif de signalisation (10) selon l'une des revendications précédentes, **caractérisé en ce que**
la première lampe de signalisation (LED1) est conçue pour émettre un rayonnement dans une première plage de longueur d'onde visible et
la deuxième lampe de signalisation (LED2) est conçue pour émettre un rayonnement dans une deuxième plage de longueur d'onde visible qui est différente de la première plage de longueur d'onde visible.

15. Dispositif de signalisation (10) selon l'une des revendications précédentes, **caractérisé en ce que** la première (LED1) et la deuxième lampe de signalisation (LED2) comportent chacune au moins une DEL.

16. Dispositif de signalisation (10) selon la revendication 15, **caractérisé en ce qu'**une première résistance ohmique (Rv1) est couplée en série à la première lampe de signalisation (LED1) et une deuxième résistance ohmique (Rv2) est couplée en série à la deuxième lampe de signalisation (LED2).

17. Dispositif de signalisation (10) selon l'une des revendications précédentes, **caractérisé en ce que** le dispositif de commande (12) présente au moins une sortie pour commander un dispositif principal de commande centrale en fonction du signal à l'au moins une entrée d'information (E) .

18. Dispositif de détection (20) pour faire fonctionner un dispositif d'éclairage comportant un dispositif de signalisation (10) selon l'une des revendications précédentes, **caractérisé en ce que** le dispositif de commande (12) comporte au moins une première et une deuxième entrée d'information (E), le dispositif de détection (20) comportant en outre :
- un premier dispositif auxiliaire de détection (22 24) qui est couplé à la première entrée d'information (E) du dispositif de commande (12), le premier dispositif auxiliaire de détection (22 24) étant conçu pour mesurer au moins un paramètre pertinent pour l'éclairage et fournir un signal en corrélation avec celui-ci à la première entrée d'information (E) du dispositif de commande (12) et
- un dispositif de réception de signal IR (28) qui est couplé à la deuxième entrée d'information (E) du dispositif de commande (12), le dispositif de réception de signal IR (28) étant conçu pour fournir un signal d'information en corrélation avec le signal IR reçu à la deuxième entrée d'information (E) du dispositif de commande (12).
